# EUROPÄISCHE PATENTANMELDUNG

(11) **EP 3 945 274 A1**
(43) Veröffentlichungstag der Anmeldung: **02.02.2022**
(21) Anmeldenummer: 21020029.1
(22) Anmeldetag: 25.01.2021
(51) Int. Cl.: F25J 1/00, F25J 1/02, F25B 9/00

(54) **VERFAHREN ZUR VERFLÜSSIGUNG VON WASSERSTOFF**

(30) Priorität: 30.07.2020 EP 20020345
(71) Anmelder: Linde Kryotechnik AG, 8422 Pfungen (CH)
(72) Erfinder: Decker, Lutz, CH-8400 Winterthur (CH); Knoche, Martin, 8477 Oberstammheim (CH)
(74) Vertreter: Lu, Jing

(57) **Zusammenfassung**

Verfahren zur Verflüssigung von Wasserstoff, bei dem zu verflüssigender Wasserstoff durch ein erstes, ein Kühlmittel aufweisendes Kühlbad (110) auf einem ersten Druckniveau und anschliessend durch ein zweites, das Kühlmittel aufweisende Kühlbad (120) auf einem zweiten Druckniveau geführt wird, wobei das zweite Druckniveau niedriger als das erste Druckniveau ist, wobei das zweite Kühlbad (120) aus dem ersten Kühlbad (110) gespeist wird, wobei gasförmiges Kühlmittel aus dem ersten Kühlbad (110) und aus dem zweiten Kühlbad (120) verdichtet, verflüssigt und in das erste Kühlbad eingespeist wird, dadurch gekennzeichnet, dass das gasförmige Kühlmittel aus dem ersten Kühlbad (110) mittels eines Ejektors (130), der durch gasförmiges Kühlmittel aus dem zweiten Kühlbad (120) angetrieben wird, verdichtet wird.

## Beschreibung

Die vorliegende Erfindung betrifft ein Verfahren zur Verflüssigung von Wasserstoff sowie eine entsprechende Anlage.

Industrielle Anlagen zur Verflüssigung von Wasserstoff sind bekannt, wobei beispielsweise auf die EP 3 163 236 A1 verwiesen wird. Hierbei wird typischerweise ein Wasserstoffgasstrom mittels einer Anzahl von geschlossenen Kühlkreisläufen, wobei diese einen Vorkühlkreislauf und Hauptkühkreislauf umfassen, auf eine Temperatur unterhalb seines Kondensationspunktes abgekühlt, um einen flüssigen Wasserstoffstrom bereitzustellen.

Der zu verflüssigendende, zunächst gasförmige Wasserstoff wird üblicherweise als sogenannter Feed-Strom mittels eines Methan-Dampfreformers oder einer Elektrolyseeinrichtung bereitgestellt.

Bei herkömmlichen Kühlkreisläufen wird typischerweise Stickstoff als Kühlmittel verwendet. Hierbei wird beispielsweise die Verdampfung von flüssigem Stickstoff bei etwa 78K ausgenutzt, um einen Wasserstoffstrom zunächst im Rahmen von Vorkühlkreisläufen von der Umgebungstemperatur auf etwa 80K abzukühlen. Dies wird erreicht durch Führen des Stickstoffstroms und des Wasserstoffstroms durch einen entsprechend ausgelegten Wärmetauscher. Anschliessend wird der derart abgekühlte Wasserstoffstrom durch eine als Adsorbereinheit ausgebildete Reinigungseinheit zur Entfernung von Restkontaminationen, im Wesentlichen Stickstoff, geführt.

Nach dieser Reinigung erfolgt typischerweise in einer Konverter-Einrichtung, die typischerweise als mit Katalysatormaterial gefüllter Wärmetauscher ausgebildet ist, eine Ortho-Para-Umwandlung des Wasserstoffs. Anschliessend erfolgt dann eine nochmalige Abkühlung auf etwa 80K, da die Konversion und Reinigung typischerweise mit einem Wärmeeintrag verbunden sind. Die vorstehenden Verfahrensschritte werden üblicherweise dem Vorkühlkreislauf zugerechnet.

Hieran schliesst sich in der Regel im Rahmen des Haupkühlkreislaufs eine weitere Abkühlung bis unterhalb der kritischen Temperatur des Wasserstoffs von etwa 24K an. Die vorliegende Erfindung betrifft im Wesentlichen den Vorkühlkreislauf.
Aufgabe der Erfindung ist die Bereitstellung eines optimierten Kühlungsverfahrens zur Verwendung bei der Verflüssigung eines Feedgases, insbesondere Wasserstoff.

Diese Aufgabe wird gelöst durch ein Verfahren mit den Merkmalen des Anspruchs 1 sowie eine Anlage mit den Merkmalen des Anspruchs 9.

Die Erfindung schlägt vor ein Verfahren zur Verflüssigung von Wasserstoff, bei dem im Rahmen eines Vorkühlkreislaufs zu verflüssigender Wasserstoff durch ein erstes, ein Kühlmittel aufweisendes Kühlbad auf einem ersten Druckniveau und anschliessend durch ein zweites, das Kühlmittel aufweisende Kühlbad auf einem zweiten Druckniveau geführt wird, wobei das zweite Druckniveau niedriger als das erste Druckniveau ist, wobei das zweite Kühlbad aus dem ersten Kühlbad gespeist wird, wobei gasförmiges Kühlmittel aus dem ersten Kühlbad und aus dem zweiten Kühlbad verdichtet, verflüssigt und in das erste Kühlbad eingespeist wird, wobei das gasförmige Kühlmittel aus dem zweiten Kühlbad mittels eines Ejektors, der durch aus dem ersten Kühlbad entnommenes und verdichtetes Kühlmittel angetrieben wird, verdichtet wird.

Die Erfindung zeichnet sich gegenüber herkömmlichen Lösungen dadurch aus, dass anstelle eines zweistufigen Kompressors im Vorkühlkreislauf eine Kombination von einem einstufigen Kompressor und einem Ejektor eingesetzt wird. Hierdurch sind die Bereitsstellungskosten für eine entsprechende Wasserstoff-Verflüssigungsanlage signifikant reduzierbar.

Zweckmässigerweise wird Kühlmittel aus dem ersten Kühlbad mittels eines Kompressors verdichtet, bevor es dem Ejektor zugeführt wird.

Als Kühlmittel wird bevorzugt Stickstoff verwendet. Hierbei kann unter Ausnutzung der Verdampfung von Stickstoff typischerweise bei 78K eine Abkühlung von Wasserstoff auf etwa 80K im Rahmen einer Vorkühlung erzielt werden.

Gemäß einer ersten Ausführungsform des erfindungsgemäßen Verfahrens wird zu verflüssigender Wasserstoff, nachdem er durch das erste und das zweite Kühlbad geführt, ein weiteres Mal durch das erste und das zweite Kühlbad geführt wird. Zwischen diesen beiden Durchläufen kann vorteilhafterweise eine Reinigung des Wasserstoffs mittels eines Adsorbers mit anschließender Ortho-Para-Katalyse durchgeführt werden, wobei der zweite Durchlauf durch die Kühlbäder gewährleistet, dass eine Erwärmung des Wasserstoffs im Rahmen der Katalyse kompensiert werden kann.

Es ist gemäß einer weiteren Ausführungsform des erfindungsgemäßen Verfahrens denkbar, dass der zu verflüssigende Wasserstoff zunächst wenigstens zweimal durch das erste Kühlbad, und anschließend wenigstens zweimal durch das zweite Kühlbad geführt wird.

Zweckmäßigerweise wird mittels Wärmetausch zwischen dem durch das erste Kühlbad und das zweite Kühlbad fließenden Wasserstoff und dem Kühlmittel in dem ersten und dem zweiten Kühlbad der Wasserstoff auf eine Temperatur von etwa 80K- 100K gekühlt. Derart abgekühlter Wasserstoff lässt sich dann in einem Hauptkühlkreislauf, der beispielsweise als Claude-Zyklus ausgebildet ist, auf seine kritische Temperatur von etwa 24K abkühlen.

Zweckmässigerweise wird der zu verflüssigende Wasserstoff durch wenigstens einen Absorber und einen Konverter zur Bereitstellung einer Wasserstoff-Ortho-Para-Konversion geführt.

Die Erfindung stellt ferner bereit eine Anlage zur Verflüssigung von Wasserstoff, mit einem ersten Kühlbad, welches ein Kühlmittel auf einem ersten Druckniveau aufweist, und einem zweiten Kühlbad, welches ein Kühlmittel auf einem zweiten Druckniveau aufweist, wobei das zweite Druckniveau niedriger als das erste Druckniveau ist, wobei das zweite Kühlbad dafür eingerichtet ist, aus dem ersten Kühlbad gespeist zu werden, wobei Mittel zum Verdichten und Verflüssigen von gasförmigem Kühlmttel aus dem ersten Kühlbad und aus dem zweiten Kühlbad und zum anschließenden Einspeisen in das erste Kühlbad vorgesehen sind, wobei die Mittel zum Verdichten des gasförmigen Kühlmittels aus dem zweiten Kühlbad einen Ejektor aufweisen, der durch komprimiertes Kühlmittel aus dem ersten Kühlbad antreibbar ist.

Durch das erfindungsgemäße Verfahren sowie die erfindungsgemäße Anlage ist eine Vereinfachung des Vorkühlens im Rahmen eines Verflüssigungsprozesses zur Verfügung gestellt. Insbesondere kann der erfindungsgemäße Kühlkreislauf in existierende Anlagen, beispielsweise Coldboxen, zur Wasserstoffverflüssigung integriert werden. Da auch mehrere Wärmetauschedurchgänge gegenüber herkömmlichen Lösungen eingespart werden können, sind auch Kostensenkungen realisierbar.

Die Erfindung wird nun anhand der beigefügten Zeichnung weiter erläutert. Hierbei bezeichnen gleiche Bezugsziffern gleiche bzw. gleichartige Komponenten.
Figur 1 ein schematisches Diagramm einer bevorzugten Ausführungsform der erfindungsgemäßen Anlage, und,
Figur 2 ein schematisches Diagramm einer weiteren bevorzugten Ausführungsform der erfindungsgemäßen Anlage.

Eine erste Ausführungsform einer erfindungsgemäßen Anlage, mit der das erfindungsgemäße Verfahren durchführbar ist, ist in Figur 1 dargestellt und insgesamt mit 100 bezeichnet. Die Anlage 100 dient zur Verflüssigung von gasförmigem Wasserstoff.

Die Anlage 100 weist eine erste Einheit 102 zum Vorkühlen des Wasserstoffs auf Temperaturen von etwa 80-100K, sowie eine zweite Einheit 104 zur Kühlung des vorgekühlten Wasserstoffs unter seine kritische Temperatur, beispielsweise 24K , auf.

Die vorliegende Erfindung betrifft im Wesentlichen die erste Einheit 102, so dass die zweite Einheit 104 rein schematisch dargestellt ist.

Die erste Einheit 102 weist ein erstes Flüssigkeitsbad 110 sowie ein zweites Flüssigkeitsbad 120 auf. Das erste und das zweite Flüssigkeitsbad 110 sind Teil eines Vorkühl-Kältekreislaufs, welcher Stickstoff als Kühlmittel verwendet.

In dem ersten Kühlbad 110 herrscht ein erstes Druckniveau p1, und in dem zweiten Kühlbad 120 ein zweites Druckniveau p2, wobei das erste Druckniveau p1 höher ist als das zweite Druckniveau p2. Entsprechend ist die Temperatur in dem zweiten Kühlbad 120 niedriger als in dem ersten Kühlbad 110.
Das zweite Kühlbad 120 wird über eine ein Ventil 112 umfassende Leitung 114 aus dem ersten Kühlbad 110 mit flüssigem Kühlmittel gespeist. Im ersten Kühlbad vorhandenes bzw. aufgrund des im Folgenden erläuterten Wärmetausches mit Wasserstoff entstehendes gasförmiges Kühlmittel wird über eine Leitung 122 einem Kompressor 124 zugeführt, in diesem komprimiert und weiter über die Leitung 122 einem Ejektor 130 zugeführt.

In dem zweiten Kühlbad 120 entstehendes gasförmiges Kühlmittel wird über eine Leitung 132 ebenfalls dem Ejektor 130 zugeführt, dessen Wirkungsweise unten weiter erläutert wird.

Die Leitung 122 definiert im Rahmen des Vorkühlkreislaufs einen Hochdruck-Stickstoffkühlkreislauf, während die Leitung132 Teil eines Niederdruck-Stickstoffkühlkreislaufs ist.

Im Einzelnen bedeutet dies, dass der gasförmige Stickstoff aus dem zweiten Kühlbad 120 über die Leitung 132 einem (nicht im Einzelnen dargestellten) Ansauganschluss des Ejektors 130 zugeführt wird, während der mittels des Kompressors 124 komprimierte gasförmige Stickstoff aus dem ersten Kühlbad 110 über die Leitung 122 einem Antriebseinlass (ebenfalls nicht dargestellt) des Ejektors 130 zugeführt wird.

Der Ejektor wirkt hierdurch als Pumpeinrichtung, welche mittels des Gasstroms durch die Leitung 122 angetrieben wird, und zum Komprimieren des durch die Leitung 132 fließenden Gasstroms aus dem zweiten Kühlbad 120 eingerichtet ist.

Beim Betrieb des Ejektors 130 tritt der gasförmige Stickstoff über die Leitung 122 in den Antriebseinlass des Ejektors 130 ein, und wird dann über eine Düse auf eine hohe Geschwindigkeit beschleunigt, welche einen Hochgeschwindigkeitsfluidstrom durch eine mit dem Ansauganschluss verbundene Ansaugkammer und anschließend in einen Konvergenz-Divergenz-Diffusor abgibt.

Als Ergebnis wird ein verminderter Druck in dieser Kammer bereitgestellt, der ein Einsaugen des gasförmigen Stickstoffs, der über die Leitung 132 in den Ansauganschluss eingeführt wird, bewirkt. Dieser gasförmige Stickstoff aus dem zweiten Kühlbad 120 wird somit ebenfalls in den Konvergenz-Divergenz-Difusor eingezogen bzw. eingesaugt. Das derart kombinierte Fluid wird, während es einem konvergenten Einlassbereich des Diffusors zugeführt wird, komprimiert, wonach es einer Entschleunigung und einer Expansion unterworfen wird, während es durch den divergenten Auslassbereich des Diffusors hindurchstörmt.

Auf diese Weise wird insgesamt ein verdichteter bzw. komprimierter Kühlmittelstrom generiert, der über die Leitung 136 in das erste Kühlbad geleitet wird.

Die dargestellte Anlage weist zwei weitere Wärmetauscher 150, 160 auf, mittels der einerseits durch die Leitung 122 strömendes gasförmiges Kühlmittel gegen sich selbst gekühlt wird, und andererseits gasförmiger Wasserstoff, bevor er über eine Leitung 170 in das erste Kühlbad 110 eintritt, vorgekühlt wird.

Nach Durchlaufen dieser Wärmetauscher 150, 160 wird zu kühlender, gasförmiger Wasserstoff über die Leitung 170 zunächst durch das erste Kühlbad 110, und anschließend durch das zweite Kühlbad 120 geführt. Im Anschluss hieran wird der Wasserstoff weiter durch einen Adsorber 190 geführt, welcher zum Entfernen von Restverunreinigungen, im wesentlichen Stickstoff, dient. Dieser Adsorber 190 wird typischerweise bei Temperaturen bei etwa 80K betrieben. Anschließend wird der Wasserstoff durch einen Konverter 192 geleitet, in den eine Ortho-Para-Konversion durchgeführt wird. Anschließend erfolgt ein weiterer Durchgang des Wasserstoffs durch das erste Kühlbad 110 und das zweite Kühlbad 120.

Über eine Leitung 196 wird derart abgekühlter und gereinigter Wasserstoff der ersten Einheit 102 entnommen und der zweiten Einheit 104, in der dann die Abkühlung des Wasserstoffs auf eine Temperatur unterhalb seiner kritischen Temperatur und somit die Verflüssigung durchgeführt wird, zugeführt.
Zweckmäßigerweise wird ein Teil des durch die Leitung 122 strömenden, mittels des Kompressors 124 verdichteten Kühlmittels über eine Leitung 123 abgezweigt und über ein Ventil 125 einer Expansionsturbine 127 zugeführt. Dieser Abzweig 123 ist zweckmäßigerweise zwischen dem ersten Wärmetauscher 150 und dem zweiten Wärmetauscher 160 ausgebildet. Mittels der Expansionsturbine 127 weiter abgekühltes Kühlmittel wird wieder in die Leitung 122 eingeführt, zweckmäßigerweise zwischen dem ersten Kühlbad 110 und dem zweiten Wärmetauscher 160.

Eine zweite bevorzugte Ausführungsform einer erfindungsgemäßen Anlage ist in Figur 2 dargestellt und insgesamt mit 200 bezeichnet. Gleiche oder gleichartige Komponenten, wie sie bereits unter Bezugnahme auf Figur 1 beschrieben wurden, sind mit den gleichen Bezugszeichen versehen.

Die Ausführungsform der Figur 2 unterscheidet sich von derjenigen der Figur 1 im Wesentlichen durch die Führung des zu verflüssigenden Wasserstoffs durch die Kühlbäder 110, 120.

Der zu verflüssigende, zunächst gasförmige Wasserstoff wird über Leitung 170 zunächst durch das erste Kühlbad 110 geführt. Im Gegensatz zur Ausführungsform der Figur 1 wird er anschließend über einen Adsorber 190 und einen Konverter 192 wiederum, über eine Leitung 172, durch das erste Kühlbad 110 geführt. Anschließend wird der Wasserstoff über eine Leitung 174 durch das zweite Kühlbad 120 geführt, und anschließend, über einen zweiten Konverter 193, über Leitung 176, noch einmal durch das zweite Kühlbad 120 geführt. Über eine Leitung 196 wird so auf eine Temperartur von etwa 80-100K abgekühlter Wasserstoff der der ersten Einheit 102 der Anlage entnommen und der zweiten Einheit 104 zur weiteren Abkühlung und Verflüssigung zugeführt.

Die vorliegende Erfindung, wie sie beispielsweise in den dargestellten Ausführungsformen beschrieben wurde, ermöglicht die Eliminierung einer Anzahl von Wärmetauscherdurchgängen durch verschiedene Wärmetauscher, wodurch beispielsweise ein Stickstoff-Kühlkreislauf, wie er vorstehend beschrieben wurde, in einer einzigen Coldbox, anstelle von üblicherweise zwei Coldboxen, integriert werden kann. Die resultierende Vereinfachung ermöglicht eine signifikante Reduktion der aufzubringenden Kapitalkosten. Derartige kompakte und integrierte Systeme können in vorteilhafter Weise auch an isolierten Standorten aufgebaut und eingesetzt werden, an denen ein Abführen von Wasserstoff über eine Pipeline aus wirtschaftlichen Gründen nicht oder nur schwer möglich ist.

Die vorliegende Erfindung ermöglicht einen signifikant vereinfachten Aufbau einer Anlage zur Wasserstoffverflüssigung, wobei ein externer Kühlkreislauf in existierende Coldboxen zur Wasserstoffverflüssigung eingebaut bzw. integriert werden kann. Diese Vereinfachung führt zu einer Kostenreduzierung, da gegenüber typischen Lösungen aus dem Stand der Technik zwei Wärmetauscherdurchgänge eliminiert werden können, und ferner für zwei Turbinensysteme wenigstens eine Turbine durch Ejektoren ersetzt werden können, wobei insbesondere typischerweise zwei Niederdruckkompressoren für Wasserstoff sowie auch für Stickstoff eliminiert werden können. Da insbesondere Wasserstoffkompressoren regelmäßige, insbesondere jährliche, Wartungen benötigen, kann aus diesem Grunde der Wartungsaufwand gegenüber herkömmlichen Lösungen vermindert werden.

### Bezugszeichenliste

- 100,200: Anlage
- 102: erste Einheit (Vorkühlung)
- 104: zweite Einheit (Hauptkühlung)
- 110: erstes Kühlbad
- 112: Ventil
- 114: Leitung
- 120: zweites Kühlbad
- 122,123: Leitung
- 124: Kompressor
- 125: Ventil
- 127: Turbine
- 130: Ejektor
- 132: Leitung
- 136: Leitung
- 150,160: Wärmetauscher
- 170,172,174: Leitung
- 176: Leitung
- 190: Adsorber
- 192,193: Konverter
- 196: Leitung

## Patentansprüche

1. Verfahren zur Verflüssigung von Wasserstoff, bei dem zu verflüssigender Wasserstoff durch ein erstes, ein Kühlmittel aufweisendes Kühlbad (110) auf einem ersten Druckniveau und anschliessend durch ein zweites, das Kühlmittel aufweisende Kühlbad (120) auf einem zweiten Druckniveau geführt wird, wobei das zweite Druckniveau niedriger als das erste Druckniveau ist, wobei das zweite Kühlbad (120) aus dem ersten Kühlbad (110) gespeist wird, wobei gasförmiges Kühlmittel aus dem ersten Kühlbad (110) und aus dem zweiten Kühlbad (120) verdichtet, verflüssigt und in das erste Kühlbad eingespeist wird, **dadurch gekennzeichnet, dass** das gasförmige Kühlmittel aus dem zweiten Kühlbad (120) mittels eines Ejektors (130), der durch aus dem ersten Kühlbad (110) entnommenes und verdichtetes Kühlmittel angetrieben wird, verdichtet wird.

2. Verfahren nach Anspruch 1, **dadurch gekennzeichnet, dass** das gasförmige Kühlmittel aus dem ersten Kühlbad (120) mittels eines Kompressors (124) verdichtet wird, bevor es dem Ejektor (130) zugeführt wird.

3. Verfahren nach einem der vorstehenden Ansprüche, **dadurch gekennzeichnet, dass** als Kühlmittel Stickstoff verwendet wird.

4. Verfahren nach einem der vorstehenden Ansprüche, **dadurch gekennzeichnet, dass** zu verflüssigender Wasserstoff, nachdem er durch das erste und das zweite Kühlbad (110,120) geführt wird, ein weiteres Mal durch das erste und das zweite Kühlbad (110,120) geführt wird.

5. Verfahren nach einem der Ansprüche 1 bis 3, **dadurch gekennzeichnet, dass** der zu verflüssigende Wasserstoff zunächst wenigstens zweimal durch das erste Kühlbad (110), und anschließend wenigstens zweimal durch das zweite Kühlbad (120) geführt wird.

6. Verfahren nach einem der vorstehenden Ansprüche, **dadurch gekennzeichnet, dass** mittels Wärmetausch zwischen dem durch das erste Kühlbad (110) und das zweite Kühlbad (120) fließenden Wasserstoff und dem Kühlmittel in dem ersten und dem zweiten Kühlbad der Wasserstoff auf eine Temperatur von etwa 80-100K abgekühlt wird.

7. Verfahren nach einem der vorstehenden Ansprüche, **dadurch gekennzeichnet, dass** der zu verflüssigende Wasserstoff durch wenigstens einen Absorber (190,191) und einen Konverter (190,193) zur Bereitstellung einer Wasserstoff-Ortho-Para-Konversion geführt wird.

8. Verfahren nach einem der vorstehenden Ansprüche, **dadurch gekennzeichnet, dass** der gekühlte Wasserstoff anschiessend auf auf eine Temperatur unterhalb seiner kritischen Temperatur abgekühlt wird.

9. Anlage zur Verflüssigung von Wasserstoff, mit einem ersten Kühlbad (110), welches ein Kühlmittel auf einem ersten Druckniveau aufweist, und einem zweiten Kühlbad (120), welches ein Kühlmittel auf einem zweiten Druckniveau aufweist, wobei das zweite Druckniveau niedriger als das erste Druckniveau ist, wobei das zweite Kühlbad (120) dafür eingerichtet ist, aus dem ersten Kühlbad gespeist zu werden, wobei Mittel zum Verdichten und Verflüssigen von gasförmigem Kühlmttel aus dem ersten Kühlbad und aus dem zweiten Kühlbad und zum anschließenden Einspeisen in das erste Kühlbad (110) vorgesehen sind, **dadurch gekennzeichnet, dass** die Mittel zum Verdichten des gasförmigen Kühlmittels aus dem zweiten Kühlbad einen Ejektor (130) aufweisen, der durch komprimiertes Kühlmittel aus dem ersten Kühlbad (110) antreibbar ist.

10. Anlage nach Anspruch 8, mit Mitteln zur Durchführung der Verfahrensschritte nach einem der Ansprüche 2 bis 8.
